# EUROPÄISCHE PATENTSCHRIFT

(11) **EP 0 755 666 B1**
(45) Veröffentlichungstag und Bekanntmachung des Hinweises auf die Patenterteilung: **09.05.2001**
(21) Anmeldenummer: 95119388.7
(22) Anmeldetag: 08.12.1995
(51) Int. Cl.: A61H 3/04

(54) **Gehhilfe**
Walking aid
Déambulateur

(30) Priorität: 27.07.1995 DE 29512141 U
(43) Veröffentlichungstag der Anmeldung: 29.01.1997
(73) Patentinhaber: MEYRA WILHELM MEYER GMBH & CO. KG, D-32689 Kalletal-Kalldorf (DE)
(72) Erfinder: Schlingmann Rolf, 32657 Lemgo (DE)
(74) Vertreter: Weber, Joachim, Dr.

(56) Entgegenhaltungen:
- WO-A-89/05675
- DE-A- 2 312 523
- DE-U- 9 303 081

## Beschreibung

Die Erfindung betrifft eine Gehhilfe nach dem Oberbegriff des Hauptanspruchs.

Aus den Stand der Technik sind unterschiedlichste Ausgestaltungsformen derartiger Gehhilfen vorbekannt, üblicherweise weisen diese einen Rohr-Rahmen auf, an welchem die Handgriffe und die Bremshebel integriert sind.

Bei Gehhilfen der beschriebenen Art müssen mehrere Funktionen erfüllt sein. Zum einen muß sich die Bedienungsperson sicher auf der Gehhilfe abstützen können. Diese muß kippsicher sein, unabhängig von der jeweiligen Stellung der lenkbaren Räder. Weiterhin muß die Gehhilfe so konzipiert sein, daß die Bedienungsperson auch beim Bremsen und/oder Lenken nicht aus dem Gleichgewicht kommt. Die Gehhilfe muß insbesondere für ungeübte Bedienungspersonen ausreichend sicher betätigbar sein, so daß auch bei plötzlich auftretenden Schwierigkeiten, sei es hinsichtlich der Bodenbeschaffenheit oder bei plötzlichen Schwächezuständen der Bedienungsperson sowohl ein Abstützen als auch ein sicheres Bremsen der Gehhilfe gewährleistet ist.

Die DE U 93 03 081 beschreibt ein von Behinderten geführtes Fahrgerät, welches auch als Gehhilfe bezeichnet wird. Dieses Fahrgerät ist mit Brems-Handhebeln versehen, die im nicht-betätigten Zustand das Fahrgerät bremsen. Es handelt sich somit um eine automatische "Totmann-Bremse". Durch Betätigung der Brems-Handhebel wird der Bremsandruck aufgehoben und das Fahrgerät fahrbereit. Die Brems-Handhebel kennen somit lediglich eine Betätigungsrichtung, die zur Lösung der Bremse dient. Bei einem leichten Bremsen muß die Bedienungsperson die Betätigung der Bremse langsam nachlassen, die Bremse kehrt dann letztlich in die "Totmann-Bremse" zurück.

Der Erfindung liegt die Aufgabe zugrunde, eine Gehhilfe der eingangs genannten Art zu schaffen, welche bei einfachem Aufbau und kostengünstiger Herstellbarkeit sicher bedienbar ist und insbesondere sichere Bremsfunktionen gewährleistet.

Erfindungsgemäß wird die Aufgabe durch die Merkmale des Hauptanspruchs gelöst.

Die Unteransprüche zeigen weitere vorteilhafte Ausgestaltungen der Erfindung.

Die erfindungsgemäße Gehhilfe zeichnet sich durch eine Reihe erheblicher Vorteile aus. Durch die erfindungsgemäß vorgesehene Ausgestaltung des Griffs und des zugehörigen Bremshebels ist gewährleistet, daß die Bedienungsperson den Griff frei und ungehindert ergreifen kann. Dies war bei den aus dem Stand der Technik bekannten, einen hinten geschlossenen Rohrbogen aufweisenden Griffen nicht immer gewährleistet, bei diesen Ausgestaltungen ergab sich insbesondere das Problem, daß der schnelle Zugriff auf den Bremshebel vielfach blockiert war.

Erfindungsgemäß ist vorgesehen, daß jeweils ein äußerer Seitenrahmen vorgesehen ist, welcher in Form eines in einer Ebene geformten Elements ausgeformt ist, an dessen unterem freiem Ende ein Rad und an dessen oberem, nach hinten weisenden Ende der Handgriff angebracht ist, daß innenliegend zu dem äußeren Seitenrahmen ein die Vorderräder tragender Innenrahmen angeordnet ist und daß die Bremshebel jeweils unter dem Handgriff frei nach hinten vorstehend gelagert und an den Hinterrädern befindlichen Bremsen zugeordnet sind.

Durch die erfindungsgemäß vorgesehene Ausgestaltung des Rahmens weisen die Hinterräder eine größere Spurweite auf, als die Vorderräder. Diese Konstruktion vereinfacht Kurvenfahrten und verbessert die Lenkfähigkeit der gesamten Gehhilfe, weist jedoch, bedingt durch die vier Räder, ein hohes Maß an Standsicherheit auf.

Ein weiterer, wesentlicher Vorteil ergibt sich aus der größeren mechanischen Festigkeit des Gestells, da der äußere, in sich geschlossene Rahmen hohe Kräfte aufnehmen kann, die auch schwereren Personen eine sichere Benutzung der Gehhilfe ermöglichen. Hinzu kommt, daß die äußeren Seitenrahmen jeweils nur in einer Ebene verformt sind. Dies führt zu einer erheblichen Vereinfachung der Herstellung.

In bevorzugter Weiterbildung der Erfindung ist vorgesehen, daß der obere Bereich des äußeren Seitenrahmens höhenverstellbar ist. Die Höhenverstellung ist somit an der Vorderseite der Gehhilfe angeordnet. Hierdurch wird sie gut zugänglich, andererseits ist sichergestellt, daß die Bedienungsperson nicht in ungewollter Weise die Höhenverstellung lockert oder an dieser hängenbleibt. Der äußere Seitenrahmen bildet somit, zusammen mit der bevorzugterweise teleskopartig ausgebildeten Höhenverstell-Einrichtung eine in sich geschlossene Einheit.

Weiterhin ist es vorteilhaft, wenn der Innenrahmen zwei zueinander parallele, jeweils in einer Ebene angeordnete Innenträger umfaßt, welche miteinander verstrebt sind. Die Innenträger sind bevorzugterweise ebenfalls nur in einer Ebene verformt, ihre Innenlage - bezogen auf die äußeren Seitenrahmen - führt zu der verminderten Spurbreite der lenkbaren Vorderräder. Die Verstrebung kann in geeigneter Weise erfolgen, es ist auch möglich, einen Teil der Verstrebung zur Lagerung einer Sitzfläche zu nutzen.

Durch die erfindungsgemäß gewählte Ausgestaltung der äußeren Seitenrahmen und der Innenträger ist es möglich, das gesamte Gestell der Gehhilfe auf besonders einfache Weise zusammenzuklappen, um die Transportmaße zu verringern. Ein geeigneter Entriegelungsmechanismus kann im mittleren Bereich der Gehhilfe so angebracht werden, daß er unterhalb einer Sitzfläche liegt und somit vor Fehlbedienungen geschützt ist.

Die Sitzfläche kann aus einem Drahtgeflecht oder einer Kunststoffplatte bestehen, dabei kann es günstig sein, wenn die Sitzfläche fest mit dem inneren Rohrrahmen verbunden ist.

Besonders günstig ist es, wenn der Bremshebel schlaufenartig ausgebildet ist und zur besseren Bedienbarkeit mit verbreiterten Griffflächen versehen ist. Die schlaufenartige Ausbildung gestattet es der Bedienungsperson, den Bremshebel in unterschiedlichen Griffpositionen jeweils fest und betriebssicher zu greifen. Hierbei wird verhindert, daß die Bedienungsperson von dem Bremshebel abrutscht. Sie kann diesen vielmehr mit der Hand durchgreifen und sich insbesondere mit dem Handballen abstützen bzw. sämtliche Finger zum Bremsen verwenden.

Weiterhin ist es besonders vorteilhaft, wenn ein seitlicher Teil des Bremshebels nach außen mit einem verbreiterten Schutzbereich versehen ist. Dieser Schutzbereich erstreckt sich soweit nach außen, daß die Bedienungsperson auch dann, wenn sie versehentlich seitlich an eine Wand oder ein ähnliches Hindernis fährt, hinsichtlich ihrer Hände geschützt ist. Die Hände stehen somit seitlich nicht über, vielmehr bildet der verbreiterte Schutzbereich des Bremshebels einen Anschlag, mit welchem sich die Gehhilfe an einer Wand etc. abstützt.

Erfindungsgemäß ist die Bremse als Doppelfunktions-Bremse ausgebildet, sie dient einerseits als Betriebsbremse und andererseits als Feststellbremse. In beiden Fällen wirkt die Bremse reibschlüssig auf die Hinterräder. Diese Ausgestaltung ist technisch besonders einfach zu verwirklichen und zeichnet sich durch ein hohes Maß an Betriebssicherheit aus. Dabei kann es besonders günstig sein, wenn die Bremse durch entgegengesetzte Verschwenkung des Bremshebels bedient werden kann. Ein Niederdrücken des Bremshebels beaufschlagt die Feststellbremse(Parkbremse), während ein Anziehen des Bremshebels die Betriebsbrems-Funktion betätigt. Sollte die Bedienungsperson, beispielsweise in einem Notfall, mit ihrer vollen Abstütz-Kraft den Bremshebel nach unten verschwenken, so wird hierdurch ein wirkungsvolles Betätigen der Feststellbremse hervorgerufen, die Gehhilfe kann nicht weiter bewegt werden und kommt zum völligen Stillstand.

Zur Begrenzung der Sitzfläche ist erfindungsgemäß ein Sicherungsbügel vorgesehen, welcher den vorderseitigen Bereich der Sitzfläche - bezogen auf die Fahrtrichtung - begrenzt, Um den Aufbau der Gehhilfe besonders einfach zu gestalten, ist es günstig, wenn der Sicherungsbügel an seinem freien Ende jeweils an einem Trägerelement des Bremshebels gelagert ist. Das Trägerelement kann über das freie Ende des Griffrohres des äußeren Seitenrahmens geschoben werden und bildet mit dem Bremsgriff eine in sich geschlossene Einheit.

Die Räder sind vorzugsweise mit einer Vollgummi-Bereifung versehen, welche sich durch eine besondere Leichtläufigkeit auszeichnen.

Im folgenden wird die Erfindung anhand eines Ausführungsbeispiels in Verbindung mit der Zeichnung beschrieben. Dabei zeigt:
- Fig. 1: eine vereinfachte, perspektivische Darstellung der erfindungsgemäßen Gehhilfe,
- Fig. 2: eine vereinfachte Seitenansicht der erfindungsgemäßen Gehhilfe,
- Fig. 3: eine vergrößerte, vereinfachte Darstellung des erfindungsgemäßen Bremshebels mit zugehörigem Trägerelement,
- Fig. 4: eine Unteransicht der in Fig. 3 gezeigten Anordnung,
- Fig. 5: eine Rückansicht der Darstellung gemäß Fig. 3,
- Fig. 6: eine Draufsicht auf die in Fig. 3 gezeigte Anordnung, und
- Fig. 7: eine perspektivische Darstellung des erfindungsgemäßen Bremshebels und des zugeordneten Trägerelements.

Wie aus den Fig. 1 und 2 ersichtlich ist, weist die erfindungsgemäße Gehhilfe zwei Vorderräder 1, 2 sowie zwei Hinterräder 7, 8 auf. Die Vorderräder 1, 2 sind jeweils um eine vertikale Achse lenkbar, während die Drehachsen der Hinterräder 7, 8 nicht-lenkbar gelagert sind. Auf die Detail-Konstruktion der Radaufhängung kann verzichtet werden, da diese aus dem Stand der Technik bekannt ist.

Die Fig. 2 zeigt im Detail den Aufbau der erfindungsgemäß vorgesehenen Bremse 9, diese umfaßt ein hebelartiges, um eine Achse 19 schwenkbares Bremselement 18, dessen freie Enden jeweils als Betriebsbremse bzw. Feststellbremse wirksam sind. Die Betätigung des Bremselements 18 erfolgt über einen im einzelnen nicht dargestellten Seilzug 20 (siehe Fig. 1), über Bremshebel 5, 6, welche jeweils schwenkbar am Trägerelement 17 gelagert sind. Die Form der Bremshebel 5, 6 wird nachfolgend im Zusammenhang mit den Figuren 3 bis 7 erläutert.

Aus den Fig. 1 und 2 ist weiterhin ersichtlich, daß die beiden äußeren Seitenrahmen, welche parallel zueinander angeordnet sind, jeweils in einer Ebene verformt sind und einen oberen, fast U-förmigen Bereich aufweisen. Dieser dient mit seinem freien, vorstehenden Ende zur Anbringung von Handgriffen 3, 4 sowie zur Lagerung der Trägerelemente 17 der Bremshebel 5, 6. Weiterhin ist der Basisbereich, d.h. der obere Bereich des äußeren Seitenrahmens 10 höhenverstellbar, dieser obere Bereich ist in den Fig. 1 und 2 mit dem Bezugszeichen 13 gekennzeichnet. Die Höhenverstellung kann durch eine teleskopartige Ausbildung erreicht werden, welche mittels einer Klemmschraube 22 betätigbar ist.

Die Fig. 1 und 2 zeigen weiterhin, daß das untere, freie Ende 11 des Seitenrahmens 10 das Hinterrad 7, 8 trägt.

Parallel zu dem äußeren Seitenrahmen 10 ist ein Innenrahmen 12 angeordnet, welcher über eine Schwenkachse 21 relativ zu dem äußeren Seitenrahmen 10 verschwenkbar ist.

Die beiden Innenrahmen 12 sind durch horizontale Streben 23 miteinander verbunden. Diese Streben dienen zum einen zur Stabilisierung des Gestells, zum anderen ist die obere Strebe 23 als Auflage für eine Sitzfläche 14 nutzbar.

Aus den Figuren ist weiterhin ersichtlich, daß parallel zu jedem äußeren Seitenrahmen 10 der Seilzug 20 der zugeordneten Bremse verläuft.

Weiterhin ist ein Sicherungsbügel 15 vorgesehen, welcher mit seinen beiden freien Enden an den Trägerelementen 17 verankert ist und die Sitzfläche 14 nach vorne begrenzt und somit als Rückenlehne dient.

Die Fig. 3 bis 7 zeigen in unterschiedlichen Ansichten jeweils die Ausgestaltung des erfindungsgemäßen Bremshebels 5 (bzw. 6) sowie des zugeordneten Trägerelements 17. Das Trägerelement 17 weist einen rohrförmigen Bereich 24 auf, in welchem das freie Ende des Seitenrahmens 10 einsteckbar und mittels Befestigungen 25 (Schrauben) fixierbar ist. Eine Anlage 27 dient zur seitlichen Abstützung.

An dem Trägerelement 17 ist weiterhin ein Nippel 26 befestigt, in welchen der Seilzug 20 eingehängt wird.

An dem Trägerelement ist schwenkbar der Bremshebel 5, 6 gelagert, dieser ist, wie aus den Figuren ersichtlich in Form einer geschlossenen Schlaufe ausgebildet, welche verbreitert ausgestaltet ist. Die untere Fläche des Bremshebels 5, 6 ist mit einem verbreiterten Schutzbereich 16 versehen, welcher, wie insbesondere aus Fig. 6 ersichtlich ist, über den Bremshebel 5, 6 übersteht und auf diese Weise die Hand einer Bedienungsperson schützt, falls die Gehhilfe gegen eine Wand gefahren wird.

Der Bremshebel 5, 6 ist in den Fig. 3 bis 7 jeweils in der neutralen Position gezeigt, er kann sowohl nach oben als auch nach unten verschwenkt werden.

Durch die oben beschriebene Ausgestaltung des Bremshebels mit den verbreiterten Auflageflächen ergibt sich somit der Vorteil, daß bei der Betätigung der Bremse an der Hand der Bedienungsperson eine geringere Flächenpressung auftritt, da die Auflagekraft, welche mit der Hand aufgebracht wird, auf einen größeren Bereich verteilt wird. Verletzungen der Haut, Rötungen, Druckstellen etc. können somit vermieden werden. Hierzu kann es zusätzlich günstig sein, eine entsprechende Oberflächenbeschichtung auf den Bremshebel aufzubringen, beispielsweise in Form einer gummierten Schicht, einer Moosgummischicht etc. Die beschriebene Form des Bremshebels erhöht weiterhin die Treffsicherheit, so daß auch in hektischen Situationen eine sichere Betätigung der Bremse erfolgen kann.

## Patentansprüche

1. Gehhilfe mit
- einem Gestell mit vier mit jeweils einem Rad versehenen Füßen,
- wobei die Vorderräder (1, 2) lenkbar gelagert sind,
- mit zwei Handgriffen (3, 4) und
- mit zwei Bremshebeln (5, 6), welche mit jeweiligen Bremsen (9) von Rädern (7, 8) betriebsverbunden sind,
- mit jeweils einem äußeren Seitenrahmen (10), welcher in Form eines in einer Ebene geformten Elements ausgebildet ist, an dessen unterem freien Ende (11) ein Rad (7, 8) und an dessen oberem, nach hinten weisenden Ende der Handgriff (3) angebracht ist,
- mit einem innenliegend zu dem äußeren Seitenrahmen (10) angeordneten, die Vorderräder (1, 2) tragenden Innenrahmen (12),
- wobei die Bremshebel (5, 6) jeweils unter dem Handgriff (3, 4) frei nach hinten vorstehend gelagert und an den Hinterrädern (7, 8) befindlichen Bremsen (9) zugeordnet sind,
dadurch gekennzeichnet, daß sich der jeweilige Bremshebel im nicht-betätigten Zustand in einer neutralen Position befindet, aus welcher er sowohl nach oben als auch nach unten verschwenkbar ist, um eine manuell betätigbare Betriebsbremsen-Funktion oder eine manuell betätigbare Feststellbremsen-funktion zu bewirken, wobei ein Niederdrücken des Bremshebels die Feststellbremsen-Funktion aktiviert und ein Anziehen des Bremshebels die Betriebsbrems-Funktion betätigt.

2. Gehhilfe nach Anspruch 1, dadurch gekennzeichnet, daß der Bremshebel (5, 6) schlaufenartig ausgebildet ist und zur besseren Bedienbarkeit mit verbreiterten Griffflächen versehen ist.

3. Gehhilfe nach einem der Ansprüche 1 oder 2, dadurch gekennzeichnet, daß ein seitlicher Teil des Bremshebels (5, 6) nach außen mit einem verbreiterten Schutzbereich (16) versehen ist.

4. Gehhilfe nach einem der Ansprüche 1 bis 3, dadurch gekennzeichnet, daß ein Sicherungsbügel (15) an seinen freien Enden jeweils an einem Trägerelement (17) des Bremshebels (5, 6) gelagert ist.

5. Gehhilfe nach einem der Ansprüche 1 bis 4, dadurch gekennzeichnet, daß der obere Bereich (13) des äußeren Seitenrahmens (10) höhenverstellbar ist.

6. Gehhilfe nach Anspruch 1 oder 5, dadurch gekennzeichnet, daß der Innenrahmen (12) zwei zueinander parallele, jeweils in einer Ebene angeordnete Innenträger umfaßt, welche miteinander verstrebt sind.

7. Gehhilfe nach einem der Ansprüche 1 bis 6, dadurch gekennzeichnet, daß die Vorderräder (1, 2) eine geringere Spurbreite als die Hinterräder (7, 8) aufweisen.

8. Gehhilfe nach einem der Ansprüche 1 bis 7, dadurch gekennzeichnet, daß das Gestell zusammenlegbar ist.

9. Gehhilfe nach einem der Ansprüche 1 bis 8, dadurch gekennzeichnet, daß der Innenrahmen (12) eine Sitzfläche (14) trägt, welche seitlich von einem Teil des äußeren Seitenrahmens (10) sowie von dem Sicherungsbügel (15) begrenzt wird.

## Claims

1. A walking aid with
- a stand with four feet each provided with a wheel,
- the front wheels (1, 2) being steerably mounted,
- with two grab handles (3, 4) and
- with two brake levers (5, 6), which are operationally connected to respective brakes (9) for wheels (7, 8),
- each with an outer side frame (10), which is constructed in the form of an element shaped in one plane, on the lower free end (11) of which a wheel (7, 8) is mounted and at the upper, rearwardly pointing end of which the grab handle (3) is mounted,
- with an inner frame (12) disposed inside the outer side frame (10) and bearing the front wheels (1, 2),
- the brake levers (5, 6) each being mounted beneath the grab handle (3, 4) to project freely rearwardly and being associated with brakes (9) situated on the rear wheels (7, 8),
**characterised in that** the respective brake lever is situated in a neutral position in the non-actuated state, from which it can be swivelled both upwards and downwards in order to bring about a manually operated service brake function or a manually operated hand brake function, pressing down the brake lever activating the hand brake function and pulling up the brake lever activating the service brake function.

2. A walking aid according to Claim 1,
**characterised in that** the brake lever (5, 6) has a loop-type construction and is provided with widened gripping faces for improved manoeuvrability.

3. A walking aid according to one of Claims 1 or 2,
**characterised in that** a lateral part of the brake lever (5, 6) is externally provided with a widened protective area (16).

4. A walking aid according to one of Claims 1 to 3,
**characterised in that** a safety bar (15) is mounted at each of its free ends on a support element (17) of the brake lever (5, 6).

5. A walking aid according to one of Claims 1 to 4,
**characterised in that** the upper region (13) of the outer side frame (10) is height-adjustable.

6. A walking aid according to Claim 1 or 5,
**characterised in that** the inner frame (12) comprises two mutually parallel inner supports each disposed in one plane, which are connected by struts.

7. A walking aid according to one of Claims 1 to 6,
**characterised in that** the front wheels (1,2) have a smaller track width than the rear wheels (7, 8).

8. A walking aid according to one of Claims 1 to 7,
**characterised in that** the stand is collapsible.

9. A walking aid according to one of Claims 1 to 8,
**characterised in that** the inner frame (21) bears a seating face (14) which is limited laterally by a part of the outer side frame (10) and also by the safety bar (15).

## Revendications

1. Déambulateur avec
- un châssis avec quatre pieds pourvus chacun d'une roue,
- les roues avant (1, 2) étant fixées de façon orientable,
- avec deux poignées (3, 4) et
- avec deux leviers de frein (5, 6), qui sont reliés fonctionnellement aux freins (9) respectifs de roues (7, 8),
- avec respectivement un cadre latéral (10) externe, lequel est conçu sous la forme d'un élément formé dans un plan, sur l'extrémité (11) libre inférieure duquel est disposée une roue (7, 8) et sur l'extrémité dirigée vers l'arrière supérieure duquel est disposée la poignée (3).
- avec un cadre interne (12) disposé à l'intérieur par rapport au cadre latéral (10) externe et supportant les roues avant (1, 2),
- les leviers de frein (5, 6) étant logés respectivement sous la poignée (3, 4) et dépassant librement vers l'arrière et étant attribués à des freins (9) se trouvant sur les roues arrière (7, 8),
caractérisé en ce que le levier de frein concerné se trouve dans une position neutre lorsqu'il n'est pas actionné, à partir de laquelle il peut basculer aussi bien vers le haut que vers le bas, pour réaliser une fonction de frein de service actionnable manuellement ou une fonction de frein de stationnement actionnable manuellement, un abaissement du levier de frein activant la fonction de frein de stationnement et une traction du levier de frein actionnant la fonction de frein de service.

2. Déambulateur selon la revendication 1, caractérisé en ce que le levier de frein (5, 6) est conçu comme une boucle et est pourvu de surfaces de poignée élargies pour une meilleure maniabilité.

3. Déambulateur selon l'une quelconque des revendications 1 ou 2, caractérisé en ce qu'une partie latérale du levier de frein (5, 6) est pourvue vers l'extérieur d'une zone de protection (16) élargie.

4. Déambulateur selon l'une quelconque des revendications 1 à 3, caractérisé en ce qu'un arceau de sécurité (15) est monté par ses extrémités libres respectivement sur un élément faisant support (17) de chaque levier de frein (5, 6).

5. Déambulateur selon l'une quelconque des revendications 1 à 4, caractérisé en ce que la zone (13) supérieure du cadre latéral (10) externe est réglable en hauteur.

6. Déambulateur selon la revendication 1 ou 5, caractérisé en ce que le cadre interne (12) comprend deux supports internes parallèles entre eux et disposés respectivement dans un plan, qui sont entretoisés l'un avec l'autre.

7. Déambulateur selon l'une quelconque des revendications 1 à 6, caractérisé en ce que les roues avant (1, 2) présentent un écartement plus petit que les roues arrière (7, 8).

8. Déambulateur selon l'une quelconque des revendications 1 à 7, caractérisé en ce que le châssis est pliable.

9. Déambulateur selon l'une quelconque des revendications 1 à 8, caractérisé en ce que le cadre intérieur (12) porte une assise (14), qui est limitée sur le côté par une partie du cadre latéral externe (10) et par l'arceau de sécurité (15).
